# EUROPÄISCHE PATENTSCHRIFT

(11) **EP 2 374 387 B1**
(45) Veröffentlichungstag und Bekanntmachung des Hinweises auf die Patenterteilung: **09.07.2014**
(21) Anmeldenummer: 11002874.3
(22) Anmeldetag: 06.04.2011
(51) Int. Cl.: A47L 1/00, A47L 7/00, B08B 3/00

(54) **Reinigungseinrichtung für die Reinigung von Oberflächen in großer Höhe**
Cleaning device for cleaning surfaces in high altitudes
Dispositif de nettoyage pour le nettoyage des surfaces à hautes altitudes

(30) Priorität: 06.04.2010 CH 4942010
(43) Veröffentlichungstag der Anmeldung: 12.10.2011
(73) Patentinhaber: Strato AG, 5621 Zufikon (CH)
(72) Erfinder: Benz, Stefan, 5525 Fischbach-Göslikon (CH)
(74) Vertreter: Spierenburg, Pieter

(56) Entgegenhaltungen:
- DE-U1-202004 009 738

## Beschreibung

Die Erfindung betrifft eine Reinigungseinrichtung für die Reinigung von Oberflächen, wie Fenster- und Fassadenflächen, in grosser Höhe nach dem Oberbegriff des Patentanspruchs 1.

### STAND DER TECHNIK

Für die Reinigung von Fenster- oder Fassadenflächen in grosser Höhe werden in der Regel Gerüste aufgestellt, oder es werden Hebebühnen oder Kräne verwendet, um die Reinigung durch eine Reinigungsperson in grosser Höhe durchführen zu lassen. Für die Fassaden- und Fensterreinigung an hohen Gebäuden wie Wolkenkratzern sind auch fest montierte Fassadenaufzüge mit Wartungsbühnen vorgesehen. Durch die Sicherheitsvorschriften für das Reinigungspersonal kann die Reinigung von Fassaden oder Fensterflächen in grosser Höhe sehr aufwändig und kostspielig werden. In Innenhöfen, die von Glasfassaden umgeben sind, ist der Aufbau eines Reinigungsgerüstes besonders anspruchsvoll. Ausserdem kann durch eine zu hohe Bodenbelastung die Reinigung mit einem Gerüst nicht möglich sein. Dazu müssen dann Kräne oder Hebebühnen eingesetzt werden, welche in den erwähnten Innenhöfen sehr problematisch sind.

Aus DE-A-100 23 482 ist eine Vorrichtung zum Bearbeiten von Wand- und Dachflächen beschrieben, die eine Schreitkinematik zum Andocken und Fortbewegen an der zu bearbeitenden Fläche, und ein Bearbeitungswerkzeug aufweist, das mit der Schreitkinematik verbunden ist. Die Schreitkinematik mit dem Werkzeug ist an einem Ballon befestigt, der mit einem Leichtgas gefüllt ist, und der mindestens an zwei Punkten mit jeweils einem Seil verbunden ist. Die durch die Schreitkinematik mit Werkzeug sowie die zugehörigen Komponenten für einen Betrieb derselben zu hebende Masse ist auf beiden Seiten des Ballons, der zu Orientierung und Positionierung hochsteigt, wobei er von den Seilen geführt wird, bis die Schreitkinematik an einem Ende des Ballons an der zu bearbeitenden Fläche andocken kann, gleichmässig verteilt.

Diese Reinigungsvorrichtung hat den Nachteil, dass eine spezielle Schreitkinematik eingesetzt, und der Ballon an zwei Seilen von Schlitten geführt wird, die auf einem durch das Gebäude gespannten Seil verfahrbar sind. Es braucht demnach einen erheblichen materiellen und personenbezogenen Aufwand, um die Reinigungsvorrichtung an dem richtigen Ort zu positionieren.

Ferner ist aus DE-U-20 2004 009 738 eine Anordnung zur Durchführung von Reinigungsarbeiten mit einer Zuführung für das Reinigungsmittel, einer Teleskopstange und einem an der Teleskopstange angeordneten Reinigungsgerät bekannt. Die Teleskopstange ist mit einem Leichtgasballon verbunden. Um die Teleskopstange zu stabilisieren und seitlich zu führen, ist am oberen Ende eine Hilfsleine angebracht, welche von einer zweiten Bedienungsperson geführt wird.

Die oben beschriebene Reinigungsvorrichtung hat den Nachteil, dass die Teleskopstange von der zweiten Bedienungsperson geführt werden muss. Ausserdem ist es problematisch, eine saubere Führung der Teleskopstange mit der Hilfsleine zu erzielen, da beim Zug auf das obere Ende die Teleskopstange oben ausgelenkt wird. Ferner ist diese Reinigungsvorrichtung nicht geeignet für die Reinigung von Glasdächern in Innenhöfen oder dergleichen.

### AUFGABE DER ERFINDUNG

Der vorliegenden Erfindung liegt deshalb die Aufgabe zugrunde, eine Reinigungsvorrichtung für Oberflächen in grosser Höhe zu schaffen, welche kostengünstig und universell einsetzbar ist und eine hohe Sicherheit für die Reinigung bietet.

### GEGENSTAND DER ERFINDUNG

Diese Aufgabe wird durch eine Reinigungsvorrichtung für Oberflächen in grosser Höhe mit den Merkmalen des Patentanspruchs 1 gelöst.

Die erfindungsgemässe Reinigungseinrichtung hat den grossen Vorteil, dass nunmehr eine kostengünstige und sichere Reinigung von grossen Fassaden- oder Fensterflächen an fast jedem beliebigen Ort durchgeführt werden kann. Die Reinigungseinrichtung ist sehr einfach zu handhaben, und es braucht für die Bedienungsperson sehr wenig Kraftaufwand, um das Reinigungsteil über die zu reinigende Fläche zu führen. Wenn die Reinigungsarbeit über einen Monitor kontrolliert wird, braucht die Bedienungsperson auch nicht ständig nach oben zu schauen, was auch die Nackenmuskeln der Bedienungsperson entlastet.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Reinigungseinrichtung und einem Ballon mit einem Vakuum- und Sprühteil, und
- Fig. 2: das Ende einer Teleskopstange mit dem Reinigungsteil und einem Kniegelenk.

In Figur 1 ist eine Reinigungseinrichtung 1 mit einem gasgefüllten Ballon 2 dargestellt, der von einem Käfig 3 aus vertikalen und horizontalen Stangen 4 und 5 aus einem mit Kohlenstofffasern verstärkten Kunststoff eingefasst ist. Am Ballon 2 ist ein Einlassventil 7 und ein Auslassventil 8 vorgesehen, mittels welcher der Auftrieb des Ballons 2 gesteuert werden kann. Seitlich zum Ballon 2 ist ein Vakuum-und Sprühteil oder Reinigungsteil 9 vorgesehen, welches an einem Rohr 10 aus einem mit Kohlenstofffasern verstärkten Kunststoff befestigt ist. Dieses Rohr 10 ist einerseits über eine Verbindungsstange 11 am Käfig 3 fixiert, und anderseits über ein Kniestück 12 mit einer Lenkstange 13 verbunden. Das Kniestück 12 kann einen festen Winkel von 90° zur Lenkstange 13 aufweisen oder auch mittels eines hier nicht dargestellten elektrischen Stellmotors im Winkel verstellbar ausgebildet sein. Über die Lenkstange 13 mit einem Lenkkreuz 14 lässt sich die genaue Position des Ballons 2 von einer ersten Bedienungsperson 15 in einer mehr oder weniger waagerechten Ebene steuern. Ferner sind ein Vakuumsauger 16 und eine Sprühpumpe 17 vorgesehen, welche über Zu- und Abführleitungen 18 mit dem Vakuum-und Sprühteil 9 verbunden sind. Des Weiteren ist ein Kontrolltisch 20 mit einer elektronischen Steuereinheit 21, einem Bedienungspaneel 22 und einem Monitor 23 vorgesehen, mit welchem eine zweite Bedienungsperson 25 das Ein- und Ausschalten des Vakuumsaugers 16 und der Sprühpumpe 17 regeln kann. Ferner kann auf dem Vakuum- und Sprühteil 9 eine - nicht dargestellte - Kamera vorgesehen sein, so dass die zweite Bedienungsperson 25 dessen genaue Position auf dem Monitor 23 erkennen und der ersten Bedienungsperson 15 Steuerinformationen geben kann.

Der Ballon 2 hat ein Volumen von etwa 10 m³, so dass ein Auftrieb von etwa 6 kg erhalten wird. Der Ballon 2 kann aber auch ohne Käfig 3 versehen sein. Dabei ist der Ballon 2 ebenfalls quaderförmig ausgebildet und an den Eckbereichen mit je einer Kappe verstärkt. Die Lenkstange 13 kann dabei beispielsweise mit Laschen an der Unterseite des Ballons 2 an mindestens drei in einer Reihe liegenden Orten fixiert sein. Dazu kann auch eine lange Lasche mit einem Klettverschluss über die ganze Länge des Ballons 2 vorgesehen sein, welche die Lenkstange 13 umschliesst.

In Figur 2 ist schematisch das Ende des Rohrs 10 mit einem Kniegelenk 30 und einem Aktuator 31 dargestellt. Mittels dieses Kniegelenks 30 kann das Reinigungsteil 9 bezüglich der zu reinigenden Fläche genau positioniert werden. Ferner ist am Reinigungsteil 9 ein Zahnrad 32 vorgesehen, in welches ein Ritzel 33 eines Elektromotors 34 eingreift, um das Reinigungsteil 9 um einen vorbestimmten Winkel zu verschwenken. Diese Ausbildung des Rohrs 10 ist für die Funktion der Reinigungseinrichtung 1 nicht zwingend, hat aber den Vorteil, dass man auch in schwer zugänglichen Bereichen mit dem Reinigungsteil 9 eine ganzflächige Reinigung bewirken kann.

Das Rohr 10 kann aus zusammensteckbaren Rohrstücken bestehen oder als Teleskopstange ausgebildet sein. Die Zu- und Abführleitungen 18 und eventuelle elektrische Kabel können dann durch die Lenkstange 13 und das Rohr 10 geführt sein. Das Rohr als Teleskopstange 10 kann auch mit einem - hier nicht dargestellten - pneumatischen oder hydraulischen Antrieb versehen sein, um das Reinigungsteil 9 auch in der Höhe verstellbar zu machen. Anstelle eines Einlassventils 7 und eines Auslassventils 8 können auch eine von einem Hahn verschliessbare Einlassöffnung, und eine von einem Hahn verschliessbare Auslassöffnung vorgesehen sein.

Im Betrieb wird die Reinigungseinrichtung 1 nun wie folgt gehandhabt: der Käfig 3 wird vor Ort mit Verbindungsstücken zusammengesetzt, und die Lenkstange 13 und das Rohr 10 werden an den Käfig 3 befestigt. Sodann wird der Ballon 2 mit einem Leichtgas wie Helium durch das Einlassventil 7 gefüllt. Die Zu- und Abführleitungen 18 werden an das Reinigungsteil 9 angeschlossen. Ferner werden der Vakuumsauger 16 und die Sprühpumpe 17 über elektrische Kabel an die elektronische Steuereinheit 21 angeschlossen.

Wenn das Reinigungsteil 9 auf der richtigen Höhe bezüglich der zu reinigenden mehr oder weniger waagerechten Fläche oder Glasdach positioniert ist, kann die erste Bedienungsperson 15 mit dem Reinigungsteil 9 über die Glasfläche fahren. Die zweite Bedienungsperson 25 gibt dabei mündlich Steuerbefehle an die erste Bedienungsperson 15. Als eingespieltes Team können diese beiden Personen problemlos Glasflächen in sehr grosser Höhe von 15 bis 30 Metern, wie beispielsweise in einem hohen verglasten Innenhof von Bankgebäuden oder dergleichen, sehr effizient und schnell reinigen. Durch den Auftrieb des Ballons 2 wird das Reinigungsteil 9 gegen die zu reinigenden Fläche gedrückt, so dass die erste Bedienungsperson 15 fast keine Kraft aufwenden muss, um das Reinigungsteil 9 über die zu reinigende Fläche zu führen.

Falls das Kniestück 12 drehbeweglich ist, kann das Reinigungsteil 9 auch in der Höhe an einer zu reinigenden Glasfläche wie einer vertikalen Scheibe entlanggeführt werden. In diesem Fall ist das Rohr 10 nur über das im Winkel verstellbaren Kniestück 12 mit der Lenkstange 13 verbunden, und nicht am Käfig 3.

Aussenfassaden und Glasflächen in grossen Hallen können auch mit entmineralisiertem oder durch Osmoseumkehrung aufbereitetem Wasser gereinigt werden, das von selbst abtrocknet. In diesem Fall ist das Reinigungsteil 9 nur mit einer Sprühdüse versehen, und kann die Reinigung mit der Reinigungseinrichtung 1 von einer einzigen Person durchgeführt werden.

## Patentansprüche

1. Reinigungseinrichtung (1) für die Reinigung von Oberflächen in grosser Höhe, mit einem an einem Rohr (10) angeordneten Reinigungsteil (9) und einem an dem Rohr befestigten, gasgefüllten Ballon (2), **dadurch gekennzeichnet, dass** der Ballon (2) an einer Lenkstange (13) befestigt ist, die an dem Rohr (10) über ein Kniestück (12) angewinkelt befestigt ist, und mittels welcher der Ballon (2) in einer mehr oder weniger waagerechten Ebene steuerbar ist, um das Reinigungsteil (9) über die zu reinigende Fläche zu führen.

2. Reinigungseinrichtung nach Anspruch 1, **dadurch gekennzeichnet, dass** das Kniestück (12) im Winkel verstellbar ist.

3. Reinigungseinrichtung nach Anspruch 1 oder 2, **dadurch gekennzeichnet, dass** das Rohr (10) ein Kniegelenk (30) mit einem Aktuator (31) aufweist, um das Reinigungsteil (9) bezüglich der zu reinigenden Fläche zu positionieren.

4. Reinigungseinrichtung nach Anspruch 3, **dadurch gekennzeichnet, dass** das Reinigungsteil (9) drehbar auf dem Rohr (10) befestigt ist.

5. Reinigungseinrichtung nach Anspruch 4, **dadurch gekennzeichnet, dass** das Reinigungsteil (9) mit einem Zahnrad (32) versehen ist, in welches das Ritzel (33) eines Elektromotors (34) eingreift, um das Reinigungsteil (9) um einen vorbestimmten Winkel zu drehen.

6. Reinigungseinrichtung nach einem der Ansprüche 1 bis 5, **dadurch gekennzeichnet, dass** das Reinigungsteil ein Vakuum- und Sprühteil (9) ist, welches über Zu- und Abführleitungen (18) mit einem Vakuumsauger (16) und einer Sprühpumpe (17) verbunden ist.

7. Reinigungseinrichtung nach einem der Ansprüche 1 bis 6, **dadurch gekennzeichnet, dass** der Ballon (2) mit einem Einlassventil (7) und mit einem Auslassventil (8) versehen ist, um die Höhe des Ballons zu steuern.

8. Reinigungseinrichtung nach einem der Ansprüche 1 bis 7, **dadurch gekennzeichnet, dass** die Reinigungseinrichtung einen Monitor (23) aufweist, und am Reinigungsteil (9) eine Kamera vorgesehen ist, um die genaue Position bezüglich der zu reinigenden Oberfläche zu überwachen.

9. Reinigungseinrichtung nach Anspruch 8, **dadurch gekennzeichnet, dass** eine elektronische Steuereinheit (21) mit einem Bedienungspaneel (22) und dem Monitor (23) für die Steuerung des Vakuumsaugers (16) und der Sprühpumpe (17) angeordnet ist.

10. Reinigungseinrichtung nach Anspruch 5 und Anspruch 9, **dadurch gekennzeichnet, dass** die elektronische Steuereinheit (21) zusätzlich zur Steuerung des Aktuators (31) und des Elektromotors (34) vorgesehen ist.

## Claims

1. A cleaning device (1) for cleaning surfaces in high altitudes, comprising a cleaning part (9) arranged on a tube (10) and a gas-filled balloon (2) fixed to the tube, **characterized in that** the balloon (2) is fixed to a steering rod (13) which is fixed in a bent manner to the tube (10) via an elbow fitting (12), and by means of which the balloon (2) is controllable in a more or less horizontal plane in order to guide the cleaning part (9) over the surface to be cleaned.

2. A cleaning part according to claim 1, **characterized in that** the elbow fitting (12) is adjustable in its angle.

3. A cleaning device according to claim 1 or 2, **characterized in that** the tube (10) comprises a knee joint (30) with an actuator (31) in order to position the cleaning part (9) with respect to the surface to be cleaned.

4. A cleaning device according to claim 3, **characterized in that** the cleaning part (9) is rotatably mounted on the tube (10).

5. A cleaning device according to claim 4, **characterized in that** the cleaning part (9) is provided with a gearwheel (32), in which the pinion (33) of an electric motor (34) engages in order to twist the cleaning part (9) about a predetermined angle.

6. A cleaning device according to one of the claims 1 to 5, **characterized in that** the cleaning part is a vacuum and spraying part (9) which is connected via feed and discharge lines (18) to a vacuum suction unit (16) and a spray pump (17).

7. A cleaning device according to one of the claims 1 to 6, **characterized in that** the balloon (2) is provided with an inlet valve (7) and with an outlet valve (8) in order to control the altitude of the balloon.

8. A cleaning device according to one of the claims 1 to 7, **characterized in that** the cleaning device comprises a monitor (23) and a camera is provided on the cleaning part (9) in order to monitor the precise position with respect to the surface to be cleaned.

9. A cleaning device according to claim 8, **characterized in that** an electronic control unit (21) is arranged, comprising a control panel (22) and the monitor (23) for controlling the vacuum suction unit (16) and the spray pump (17).

10. A cleaning device according to claim 6 and claim 9, **characterized in that** the electronic control unit (21) is provided in addition for the control of the actuator (31) and the electric motor (34).

## Revendications

1. Dispositif de nettoyage (1) pour le nettoyage de surfaces à une grande hauteur, avec un élément nettoyeur (9) disposé sur un tuyau (10) et un ballon (2) rempli de gaz et fixé sur le tuyau, **caractérisé en ce que** le ballon (2) est fixé à une barre de direction (13) qui est fixée au tuyau (10) par l'intermédiaire d'une genouillère (12) et au moyen de laquelle le ballon (2) peut être dirigé dans un plan plus ou moins horizontal afin de guider l'élément nettoyeur (9) sur la surface à nettoyer.

2. Dispositif de nettoyage selon la revendication 1, **caractérisé en ce que** l'angulation de la genouillère (12) est réglable.

3. Dispositif de nettoyage selon la revendication 1 ou 2, **caractérisé en ce que** le tuyau (10) présente une articulation à genouillère (30) avec un actionneur (31) pour positionner l'élément nettoyeur (9) par rapport à la surface à nettoyer.

4. Dispositif de nettoyage selon la revendication 3, **caractérisé en ce que** l'élément nettoyeur (9) est fixé sur le tuyau (10) avec possibilité de rotation

5. Dispositif de nettoyage selon la revendication 4, **caractérisé en ce que** l'élément nettoyeur (9) est muni d'une roue dentée (32) dans laquelle le pignon (33) d'un moteur électrique (34) se met en prise pour faire tourner l'élément nettoyeur (9) selon un angle prédéterminé.

6. Dispositif de nettoyage selon l'une des revendications 1 à 5, **caractérisé en ce que** l'élément nettoyeur est un élément d'aspiration à vide et de pulvérisation (9) qui est relié par des conduites d'arrivée et d'évacuation (18) à un aspirateur à vide (16) et à une pompe de pulvérisation (17).

7. Dispositif de nettoyage selon l'une des revendications 1 à 6, **caractérisé en ce que** le ballon (2) est muni d'une valve d'entrée (7) et d'une valve de sortie (8) pour commander sa hauteur.

8. Dispositif de nettoyage selon l'une des revendications 1 à 7, **caractérisé en ce qu'**il comporte un moniteur (23) et une caméra est prévue sur l'élément nettoyeur (9) pour surveiller la position exacte par rapport à la surface à nettoyer.

9. Dispositif de nettoyage selon la revendication 8, **caractérisé en ce qu'**une unité de commande électronique (21) avec un tableau de commande (22) et un moniteur (23) est disposée pour la commande de l'aspirateur à vide (16) et de la pompe de pulvérisation (17).

10. Dispositif de nettoyage selon la revendication 5 et la revendication 9, **caractérisé en ce que** l'unité de commande électronique (21) est prévue en outre pour commander l'actionneur (31) et le moteur électrique (34).
